# FASCICULE DE BREVET EUROPEEN

(11) **EP 3 978 687 B1**
(45) Date de publication et mention de la délivrance du brevet: **14.12.2022**
(21) Numéro de dépôt: 21199331.6
(22) Date de dépôt: 28.09.2021
(51) Int. Cl.: E01C 11/18, E01C 11/06, E01C 11/14, E04B 1/48, E04B 5/32, E04C 5/04, E04C 5/18

(54) **PANIER PORTE-GOUJONS**
BOLZENHALTERKORB
STUD HOLDER BASKET

(30) Priorité: 02.10.2020 FR 2010092
(43) Date de publication de la demande: 06.04.2022
(73) Titulaire: Societe Nouvelle Sotralentz Construction, 67320 Drulingen (FR)
(72) Inventeur: GANGLOFF, Christophe, 67290 LOHR (FR); HUDER, Pierre, 57410 PETIT REDERCHING (FR)
(74) Mandataire: Cabinet Bleger-Rhein-Poupon

(56) Documents cités:
- WO-A1-2017/082859
- FR-A1- 2 085 818
- FR-A1- 2 418 300

## Description

La présente invention relève du domaine des paniers porte-goujons, dispositifs dans lesquels des goujons transversaux sont fixés à un cadre en treillis en armature métallique, l'ensemble étant en général destiné à être noyé ou enrobé dans du béton, par exemple dans des dalles de béton. Elle a plus particulièrement trait à la tenue des goujons dans/sur les paniers porte-goujons.

Ces paniers porte-goujons sont en particulier utilisés dans des constructions en béton à surfaces planes, comme des autoroutes, des pistes d'aéroports, des sols de hangars etc., pour lesquelles le béton peut être coulé par unités surfaciques, par exemple par dalles. Ces unités nécessitent alors des joints formant des discontinuités placées à dessein dans ou entre les dalles formant la couche de roulement en béton rigide. L'une des fonctions de l'ensemble panier porte-goujons équipé de goujons consiste alors à éviter les phénomènes de « pianotage » ou de désaffleurement, une sorte d'affaissement qui peut se produire au droit des lèvres desdits joints en cas d'imprécision dans leur conception, provoqué par les charges statiques ou dynamiques qui s'appliquent sur la couche de roulement.

Les paniers à goujons tels qu'ils sont connus comportent essentiellement un cadre en treillis d'allure longitudinale, en général en fils métalliques, sur lequel sont fixés transversalement et à intervalle régulier des goujons cylindriques, l'assemblage de ces composants transversaux sur le cadre étant manuelle. Ainsi, dans la plupart des cas, les goujons sont disposés un à un et manuellement en un emplacement du cadre en treillis prévu à cet effet, puis fixés, toujours manuellement, sur le cadre. L'objectif principal et récurrent des fournisseurs de paniers porte-goujons a toujours été la simplification des opérations d'assemblage et de fixation sur site, notamment pour des raisons économiques puisqu'on vise à l'augmentation des cadences et donc des rendements lors de la pose des paniers et des goujons. Diverses solutions ont donc été imaginées avec le temps.

Ainsi, en général, le cadre est préformé pour intégrer d'emblée les emplacements de fixation des goujons, qui doivent ensuite être insérés transversalement de telle sorte qu'ils soient disposés - au voisinage de leurs extrémités - sur une portion d'un fil longitudinal et entre deux fils transversaux constitutifs du cadre, formant un support local permettant de les positionner facilement. Pour la fixation qui s'ensuit, de manière connue, un clip ou des bouchons de fermeture des extrémités libres des fils transversaux ont été utilisés, de manière à empêcher le goujon de ressortir du support. Une alternative est de munir les bouts du goujon, dans leur zone de coopération avec le support local, d'une couche en matériau résilient, du type rondelle en caoutchouc, pour permettre un coincement des goujons dans lesdits supports.

Le problème de ces solutions est qu'elles nécessitent des composants additionnels, à placer sur le cadre ou sur les goujons, ce qui implique d'abord un temps plus ou moins long de mise en œuvre, et nécessite évidemment ensuite que les opérateurs n'aient pas oublié ou ne soient pas en rupture desdits composants pour travailler. Pour supprimer la nécessité de devoir recourir à des éléments additionnels, il a été imaginé de fixer les goujons en manipulant les extrémités libres des fils transversaux de manière à bloquer les bouts des goujons sur leur support. Plus précisément, au moment du montage sur le chantier, l'opérateur tord au moins un des deux fils transversaux, voire les deux, pour retenir le goujon dans le cadre. Cette solution présente un sérieux inconvénient tenant à la santé des travailleurs, car elle nécessite des efforts physiques conséquents, qui peuvent se traduire à long terme par l'apparition de maladies professionnelles (TMS : troubles musculosquelettiques). Les entreprises chargées de l'assemblage sur site considèrent donc que cette solution n'est pas appropriée. Sur un plan purement économique, de plus, on remarque que les opérations de torsion prennent du temps, et que l'assemblage n'est en définitive pas très raide.

Des exemples d'art antérieur peuvent être trouvés dans les documents FR2418300A1, FR2085818A1 et WO2017082859A1.

L'invention remédie à ces insuffisances et inconvénients, en proposant une solution innovante qui ne nécessite pas de composants additionnels et pas de manipulations lourdes pour réaliser le montage et la fixation des goujons sur leurs cadres.

Ainsi, dans l'invention, le panier porte-goujons comprend classiquement un cadre en treillis comportant :
- une pluralité de fils de chaîne longitudinaux d'allure rectiligne et parallèles entre eux ;
- des paires de fils de trame transversaux en forme de portique régulièrement disposées parallèlement le long des fils de chaîne ;
- des fils de chaîne étant fixés aux montants desdits portiques pour former des côtés latéraux du panier ; et
des goujons étant fixés transversalement au cadre à raison d'un goujon entre les fils de trame de chaque paire, ledit goujon étant fixé au voisinage soit des extrémités libres desdits fils de trame de chaque paire soit de la traverse du portique.

L'invention proprement dite est telle que :
- de chaque côté latéral du cadre du panier, chaque fil de chaîne proximal des traverses ou des extrémités libres des montants des fils de trame d'une même paire, selon que le goujon est fixé au cadre au voisinage des traverses ou des extrémités libres, n'est fixé qu'à un des fils de trame d'une même paire,
- la plus grande dimension transversale du goujon au niveau de ses zones de contact avec les fils de trame est du même ordre mais supérieure à la plus petite distance séparant les deux fils de trame d'une même paire, entre lesquels il est insérable à force par flexion élastique desdits fils de trame.

En substance, l'invention joue sur les caractéristiques ressort de la structure telle que générée selon l'invention, en leur permettant de mieux s'exprimer, en particulier par libération d'au moins une portion des montants des fils de trame, lui permettant par conséquent une flexion plus importante dans la zone de coincement du goujon. Les goujons sont par ailleurs fabriqués selon la norme avec une tolérance maximale et une tolérance minimale, et il est donc possible de fabriquer le cadre en tenant compte de ces valeurs. Ainsi, la distance entre les fils de trame parallèles d'une même paire étant un peu inférieure à la dimension du goujon, au moins dans la zone de contact, il y a coincement dès le départ, et l'effet ressort joue à plein pour pérenniser la solidarisation.

Avec la configuration de l'invention, les opérations d'assemblage des goujons sur le cadre en treillis sont très simples, quasi immédiates et ne nécessitent qu'un effort physique très limité. En réalité, le montage d'un goujon est un simple clipsage réalisé au niveau de chaque paire de fil de trame en forme de portique, entre les deux fils transversaux formant ladite paire, rendu possible par les dimensionnements respectifs des goujons et de l'espacement entre les fils de trame de chaque paire.

Plus précisément, et de préférence, dans une même paire de fils de trame, les deux fils de chaîne proximaux de la traverse ou des extrémités libres des fils de trame ne sont pas fixés au même fil de trame : il y a donc une fixation à l'un des deux fils de trame de la paire d'un côté, et à l'autre des deux fils de trame de l'autre côté. Et, symétriquement, pour les deux fils de chaînes proximaux, il y a d'un côté un point de contact sans fixation sur l'un des deux fils de trame d'une paire, et de l'autre côté un point de contact dépourvu de fixation sur l'autre des fils de trame. L'effet ressort permettant le clipsage est donc identique des deux côtés. Sur un plan purement mécanique, la structure du panier est dans ce cas homogène car chaque fil de trame comporte le même nombre de points de fixation aux fils de chaîne.

En position fixée, en fin de clipsage, chaque goujon est préférentiellement au contact de deux fils de chaîne proximaux des traverses ou des extrémités libres des fils de trame d'une paire. On enfiche donc le goujon dans l'espace délimité par une paire de fils de trame, selon une direction d'allure perpendiculaire à la direction axiale du panier, jusqu'à arriver en butée contre un de ces fils de chaîne proximaux. Les zones de contact des goujons sont donc en substance enserrées, de chaque côté du panier, dans un support filaire en U.

Selon une configuration possible, si les extrémités des goujons dépassent latéralement du panier, le reste est inclus dans le volume virtuel du panier. En d'autres termes, le goujon placé au contact des fils de chaîne ne dépasse pas des traverses ou des extrémités libres des fils de trame.

En fait, en général, les goujons sont cylindriques à section circulaire, et doivent dès lors présenter un diamètre du même ordre mais supérieur à la plus petite distance séparant les deux fils de trame d'une même paire. Ils sont généralement fabriqués en acier, et leur tolérance dimensionnelle est par conséquent facile à fixer et à obtenir.

Dans le cadre en treillis des paniers porte-goujons, les fils de chaîne reliant latéralement les fils de trame du panier sont généralement au nombre de deux : dans l'invention, du fait du support du goujon par les deux fils de chaîne proximaux latéraux, ces fils ne sont pas placés au même endroit selon que le goujon est fixé au voisinage des traverses ou au voisinage des extrémités libres des fils de trame.

En pratique, bien que l'invention ne soit pas limitée à une mise en œuvre avec un seul type de matériau, les fils de chaîne et les fils de trame sont préférentiellement des barres d'armature métalliques ou des fers à béton classiques. Ils constituent un matériel commun et standard mais rien n'interdit de penser que des matériaux aux propriétés mécaniques adéquates, bien que moins chers et plus aisés à manipuler, seront disponibles dans le futur.

Les configurations de panier sont par ailleurs telles que le cadre en treillis présente de préférence une symétrie par rapport à un plan longitudinal médian perpendiculaire à la traverse des fils de trames, ce qui permet son utilisation réversible et sans contraindre l'opérateur de chantier de réfléchir à un sens particulier d'utilisation. Cette réversibilité, mais pas la symétrie, est confortée par la disposition particulière des points de fixation entre fils de trame et fils de chaîne, et par conséquent par la disposition des points de contact dépourvus de fixation, qui alternent comme on l'a vu auparavant.

De même, toujours sur le plan de la configuration, selon l'invention, les montants des fils de trame sont inclinés, s'évasant en s'écartant de la traverse du portique, et donnant au panier une configuration en rail évasé.

D'autres buts et avantages de la présente invention apparaîtront au cours de la description qui va suivre, se rapportant notamment à des modes de réalisation qui ne sont donnés qu'à titre d'exemples indicatifs et non limitatifs.

La compréhension de cette description sera au surplus facilitée en se référant aux dessins joints en annexe et dans lesquels :
- La figure 1A représente une vue perspective d'un premier mode de réalisation d'un panier porte-goujons conforme à l'invention ;
- La figure 1B représente une vue perspective d'un second mode de réalisation d'un panier porte-goujons conforme à l'invention ;
- La figure 2A montre une vue de dessus du premier mode de réalisation ;
- La figure 2B montre une vue de dessus du second mode de réalisation ;
- La figure 3A illustre une vue en coupe du premier mode de réalisation ;
- La figure 3B illustre une vue en coupe du second mode de réalisation ;
- La figure 4A montre, en vue de côté, la fixation d'un goujon dans le premier mode de réalisation ; et
- La figure 4B montre, en vue de côté, la fixation d'un goujon dans le second mode de réalisation.

En référence aux figures 1A et 1B, le cadre 1 en treillis de préférence métallique, constituant le panier de l'invention, est prévu pour porter des goujons transversaux 20 qui y sont fixés par exemple à intervalles réguliers. Le cadre 1 est en réalité constitué de fils longitudinaux parallèles dits fils de chaîne 2, et de fils transversaux dits fils de trames 3, 3' parallèles organisés par paires identiques.

Dans la configuration apparaissant sur les figures, ces fils de trame 3, 3' ont tous la même forme, celle d'un portique constitué de deux montants latéraux 31, 31' et d'une traverse 32 (voir en particulier en figures 3A et 3B). Les fils de trames 3, 3' de chaque paire sont tous distants du même intervalle, pour que la fixation des goujons 20 obéisse aux mêmes contraintes quel que soit l'emplacement sur le panier porte-goujons 1.

La différence entre les deux modes de réalisation des figures 1A et 1B tient en fait à l'endroit où sont fixés les goujons 20 dans le cadre 1, qui influe de fait sur la structure même du cadre 1. Dans un cas (figure 1A), ils sont fixés au voisinage des traverses 32 des fils de trame 3, 3', alors que dans l'autre cas (figure 1B), ils sont solidarisés au voisinage de l'extrémité libre desdits fils de trame 3, 3'.

Ainsi, dans le mode de fixation de la figure 1A (et ensuite des figures 2A, 3A et 4A), les goujons 20 sont fixés au cadre 1 au voisinage des traverses 32, ce qui implique un positionnement particulier des fils de chaînes 2 proximaux desdites traverses 32, sur lesquels les goujons 20 reposent une fois enfichés entre les fils de trame 3, 3' d'une même paire. Ce positionnement n'est plus nécessaire dans le second mode de réalisation, qui nécessite en revanche que les fils de chaîne 2 proximaux des extrémités libres des fils de trames 3, 3' soient correctement positionnés pour que les goujons puissent être à leur contact lorsqu'ils sont enfichés. Dans les deux cas, la configuration est telle qu'une même distance d sépare les goujons 20 respectivement desdites extrémités libres et desdites traverses 32. Hormis leurs extrémités longitudinales, les goujons 20 sont donc « noyés » dans le volume des cadres 1. Cette distance d est par exemple de l'ordre de 10mm.

Pour simplifier la fixation des goujons 20 aux cadres 1 en treillis de fils longitudinaux 2 et transversaux 3, 3', selon l'invention, les éléments du treillis, à savoir les fils de chaîne 2 et les fils de trame 3, 3', ne sont plus fixés les uns aux autres à chaque point d'intersection ou de contact, comme c'était le cas jusqu'ici. Dans une hypothèse classique de solidarisation de fils métalliques, le panier est en pratique constitué par soudage, à chaque intersection, des points de soudure étant réalisés en ces emplacements. L'apport de l'invention, qui est particulièrement mis en évidence dans les figures 2A, 2B, 4A et 4B, a consisté à libérer certaines des liaisons, c'est-à-dire à ne pas y réaliser de point de soudure, pour permettre une flexion élastique contrôlée de portions des fils de trame 3, 3' dans le but de fixer par coincement les goujons 20.

Ainsi, en figure 2A relatif au premier mode de fabrication selon lequel les goujons 20 sont fixés au cadre 1 au voisinage des traverses 32 des fils de trames 3, 3' (configuration de la figure 1A), les fils de chaînes 2 proximaux desdites traverses 32, des deux côtés de celles-ci, ne sont pas soudés aux deux fils de trames 3, 3'. Il n'y a que deux points de soudure 40, disposés diagonalement, c'est-à-dire n'affectant pas le même fil de trame 3, 3' de sorte que chacun de ceux-ci est fixé au cadre 1 (en l'occurrence aux fils de chaînes 2) par le même nombre de points de soudure. Les points sans soudure 41 sont par conséquent placés sur l'autre diagonale.

Le fonctionnement, pour la fixation des goujons 20, est alors celui qui est illustré en figure 4A, en deux étapes figurant respectivement avant (représentation de gauche) et après (représentation de droite) la fixation du goujon 20 : le goujon 20 est inséré (voir la flèche verticale sur la représentation de droite) entre les fils de trames 3, 3' et, son diamètre étant un peu supérieur à l'écartement e entre ces derniers, il faut forcer pour l'introduire. Le matériau des fils étant flexible, le fil de trame 3 dépourvu de point de soudure 40 mais avec un point de contact 41 non fixé au fil de chaîne 2 proximal de la traverse 32, peut fléchir élastiquement (voir les petites flèches horizontales sur la représentation de droite) à partir du point de soudure 40 au fil de chaîne 2 distal de la traverse 32. Compte tenu de l'asymétrie montrée en référence à la figure 2A (points de soudure 40 en diagonale), la flexion affecte d'un côté le montant 31 du fil de trame 3, et de l'autre côté le montant 31' du fil de trame 3'.

La structure et le fonctionnement sont similaires pour ce qui concerne le second mode de réalisation, celui de la figure 1B. La figure 2B montre de manière plus détaillée des goujons 20 qui sont cette fois fixés au cadre 1 au voisinage des extrémités libres des fils de trames 3, 3'. Dans cette configuration, les fils de chaînes 2 proximaux desdites extrémités libres, des deux côtés du cadre 1, ne sont pas soudés aux deux fils de trames 3, 3'. Il n'y a - comme dans le premier mode de réalisation - que deux points de soudure 40 disposés diagonalement, c'est-à-dire n'affectant pas le même fil de trame 3, 3'. A nouveau, chaque fil de trame 3, 3' est fixé au cadre 1 (en l'occurrence aux fils de chaînes 2) par le même nombre de points de soudure, mais pas disposés de la même manière. Les points sans soudure 41 sont dès lors placés sur l'autre diagonale.

Le fonctionnement de ce second mode de réalisation de l'invention est illustré en figure 4B, de manière similaire à la représentation de la figure 4A : les deux étapes représentant avant et après la fixation du goujon apparaissent respectivement dans la représentation de gauche et dans la représentation de droite. Le goujon est inséré, dans la direction de la flèche verticale figurant sur la représentation de droite, entre les fils de trames 3, 3' et, son diamètre étant un peu supérieur à l'écartement e entre ces derniers, il faut forcer pour l'introduire. Pour la même raison tenant au choix d'un matériau flexible et élastique, le fil de trame 3 dépourvu de point de soudure 40, mais avec un point de contact 41 sans soudure au fil de chaîne 2 proximal de la traverse 32, peut fléchir élastiquement (voir les petites flèches horizontales sur la représentation de droite) à partir du point de soudure 40 au fil de chaîne 2 distal de la traverse 32. Compte tenu de l'asymétrie montrée en référence à la figure 2A (points de soudure 40 en diagonale), la flexion affecte d'un côté le montant 31 du fil de trame 3, et de l'autre côté le montant 31' du fil de trame 3'.

L'invention ne se réduit pas aux exemples précités de modes de réalisation, montrés en référence aux figures, qui n'en constituent que des exemples possibles et non limitatifs de mise en œuvre. La forme du cadre en treillis, le nombre et la disposition des fils de chaînes etc. peuvent par exemple être sujets à des variations de configurations et d'emplacements sans pour autant qu'ils s'écartent de la portée de la présente invention.

## Revendications

1. Panier porte-goujons équipé de goujons comprenant un cadre (1) en treillis comportant :
- une pluralité de fils de chaîne (2) longitudinaux d'allure rectiligne et parallèles entre eux ;
- des paires de fils de trame (3, 3') transversaux en forme de portique régulièrement disposées parallèlement le long des fils de chaîne (2) ;
- des fils de chaîne (2) étant fixés aux montants (31, 31') des portiques pour former des côtés latéraux du panier ; et
des goujons (20) étant fixés transversalement au cadre (1) à raison d'un goujon (20) entre les fils de trame (3, 3') de chaque paire, ledit goujon (20) étant fixé au voisinage soit des extrémités libres desdits fils de trame (3, 3') de chaque paire soit de la traverse (32) du portique,
**caractérisé en ce que** :
- de chaque côté latéral du cadre (1) du panier, chaque fil de chaîne (2) proximal des traverses (32) ou des extrémités libres des montants (31, 31') des fils de trame (3, 3') d'une même paire, selon que le goujon (20) est fixé au cadre (1) au voisinage des traverses (32) ou des extrémités libres, n'est fixé qu'à un des fils de trame (3, 3') d'une même paire,
- la plus grande dimension transversale du goujon (20) au niveau de ses zones de contact avec les fils de trame (3, 3') est du même ordre mais supérieure à la plus petite distance e séparant les deux fils de trame (3, 3') d'une même paire, entre lesquels il est insérable à force par flexion élastique desdits fils de trame (3, 3').

2. Panier porte-goujons selon la revendication précédente, **caractérisé en ce que**, dans une même paire de fils de trame (3, 3'), les deux fils de chaîne (2) proximaux de la traverse (32) ou des extrémités libres des fils de trame (3, 3') ne sont pas fixés au même fil de trame (3, 3').

3. Panier porte-goujons selon l'une des revendications précédentes, **caractérisé en ce que** chaque goujon (20) est au contact de deux fils de chaîne (2) proximaux des traverses (32) ou des extrémités libres des fils de trame (3, 3') d'une paire.

4. Panier porte-goujons selon la revendication précédente, **caractérisé en ce que** le goujon (20) placé au contact des fils de chaîne (2) ne dépasse pas des traverses (32) ou des extrémités libres des fils de trame (3, 3').

5. Panier porte-goujons selon l'une des revendications précédentes, **caractérisé en ce que** les goujons (20) sont cylindriques à section circulaire, de diamètre du même ordre mais supérieur à la plus petite distance e séparant les deux fils de trame (3, 3') d'une même paire.

6. Panier porte-goujons selon l'une des revendications précédentes, **caractérisé en ce que** les fils de chaîne (2) et les fils de trame (3, 3') sont des barres d'armature métalliques ou des fers à béton.

7. Panier porte-goujons selon l'une des revendications précédentes, **caractérisé en ce que** le cadre (1) en treillis présente une symétrie par rapport à un plan longitudinal médian perpendiculaire à la traverse (32) des fils de trames (3, 3').

8. Panier porte-goujons selon l'une des revendications précédentes, **caractérisé en ce que** les montants (31, 31') des fils de trame (3, 3') sont inclinés.

## Patentansprüche

1. Mit Bolzen ausgestatteter Bolzenhalterkorb umfassend einen Gitterrahmen (1), der aufweist:
- eine Vielzahl von geradlinig verlaufenden und zueinander parallelen Längskettdrähten (2);
- Paare von quer verlaufenden Schussdrähten (3, 3') in Form eines Portals, die regelmäßig parallel entlang von Kettdrähten (2) angeordnet sind;
- Kettdrähte (2), die an den Stützen (31, 31') der Portale befestigt sind, um die lateralen Seiten des Korbes zu bilden; und
Bolzen (20), die quer zum Rahmen (1) befestigt sind, mit einem Bolzen (20) zwischen den Schussdrähten (3, 3') jedes Paares, wobei der Bolzen (20) in der Nähe entweder der freien Enden der Schussdrähte (3, 3') jedes Paares oder des Querträgers (32) des Portals befestigt ist,
**dadurch gekennzeichnet, dass:**
- auf jeder lateralen Seite des Rahmens (1) des Korbs, jeder Kettdraht (2) proximal zu den Querträgern (32) oder den freien Enden der Stützen (31, 31') der Schussdrähte (3, 3') eines gleichen Paares, je nachdem, ob der Bolzen (20) am Rahmen (1) in der Nähe der Querträger (32) oder der freien Enden befestigt ist, nur an einem der Schussdrähte (3, 3') eines gleichen Paares befestigt ist,
- die größte Schussabmessung des Bolzens (20) an seinen Berührungsbereichen mit den Schussdrähten (3, 3') in der gleichen Größenordnung ist, jedoch größer als der kleinste Abstand e, der die zwei Schussdrähte (3, 3') eines gleichen Paares trennt, zwischen denen er durch elastische Biegung der Schussdrähte (3, 3') zwangsweise einfügbar ist.

2. Bolzenhalterkorb nach dem vorhergehenden Anspruch, **dadurch gekennzeichnet, dass** in einem gleichen Paar von Schussdrähten (3, 3') die zwei Kettdrähte (2) proximal des Querträgers (32) oder der freien Enden der Schussdrähte (3, 3') nicht am gleichen Schussdraht (3, 3') befestigt sind.

3. Bolzenhalterkorb nach einem der vorhergehenden Ansprüche, **dadurch gekennzeichnet, dass** jeder Bolzen (20) zwei Kettdrähte (2) proximal der Querträger (32) oder der freien Enden der Schussdrähte (3, 3') eines Paares berührt.

4. Bolzenhalterkorb nach dem vorhergehenden Anspruch, **dadurch gekennzeichnet, dass** der Bolzen (20), der in Berührung mit den Kettdrähten (2) steht, nicht über die Querträger (32) oder die freien Enden der Schussdrähte (3, 3') hinausragt.

5. Bolzenhalterkorb nach einem der vorhergehenden Ansprüche, **dadurch gekennzeichnet, dass** die Bolzen (20) zylindrisch mit kreisförmigem Querschnitt sind, mit einem Durchmesser in der gleichen Größenordnung, jedoch größer als der kleinste Abstand e, der die zwei Schussdrähte (3, 3') eines gleichen Paares trennt.

6. Bolzenhalterkorb nach einem der vorhergehenden Ansprüche, **dadurch gekennzeichnet, dass** die Kettdrähte (2) und die Schussdrähte (3, 3') metallische Bewehrungsstäbe oder Moniereisen sind.

7. Bolzenhalterkorb nach einem der vorhergehenden Ansprüche, **dadurch gekennzeichnet, dass** der Gitterrahmen (1) eine Symmetrie in Bezug auf eine Längsmittelebene senkrecht zum Querträger (32) der Schussdrähte (3, 3') vorweist.

8. Bolzenhalterkorb nach einem der vorhergehenden Ansprüche, **dadurch gekennzeichnet, dass** die Stützen (31, 31') der Schussdrähte (3, 3') geneigt sind.

## Claims

1. Dowel basket equipped with dowels, having a trellis frame (1) comprising:
- a plurality of straight longitudinal warp threads (2) which are parallel to one another;
- pairs of transverse weft threads (3, 3') in the form of a portal which are arranged regularly in parallel along the warp threads (2);
- warp threads (2) being fixed to the uprights (31, 31') of the portals to form lateral sides of the basket; and
dowels (20) being fixed transversely to the frame (1), with one dowel (20) between the weft threads (3, 3') of each pair, said dowel (20) being fixed in the vicinity either of the free ends of said weft threads (3, 3') of each pair or of the crosspiece (32) of the portal,
**characterized in that**:
- on each lateral side of the frame (1) of the basket, each warp thread (2) proximal to the crosspieces (32) or to the free ends of the uprights (31, 31') of the weft threads (3, 3') of a single pair, depending on whether the dowel (20) is fixed to the frame (1) in the vicinity of the crosspieces (32) or of the free ends, is only fixed to one of the weft threads (3, 3') of a single pair,
- the largest transverse dimension of the dowel (20) at its contact zones with the weft threads (3, 3') is similar to but greater than the smallest distance e separating the two weft threads (3, 3') of a single pair, between which it can be inserted by force by elastic bending of said weft threads (3, 3').

2. Dowel basket according to the preceding claim, **characterized in that**, in a single pair of weft threads (3, 3'), the two warp threads (2) proximal to the crosspiece (32) or to the free ends of the weft threads (3, 3') are not fixed to the same weft thread (3, 3').

3. Dowel basket according to either of the preceding claims, **characterized in that** each dowel (20) is in contact with two warp threads (2) proximal to the crosspieces (32) or to the free ends of the weft threads (3, 3') of a pair.

4. Dowel basket according to the preceding claim, **characterized in that** the dowel (20) placed in contact with the warp threads (2) does not protrude beyond the crosspieces (32) or beyond the free ends of the weft threads (3, 3').

5. Dowel basket according to any of the preceding claims, **characterized in that** the dowels (20) are cylindrical with a circular cross section, of diameter similar to but greater than the smallest distance e separating the two weft threads (3, 3') of a single pair.

6. Dowel basket according to any of the preceding claims, **characterized in that** the warp threads (2) and the weft threads (3, 3') are metal reinforcing bars or reinforcing steel.

7. Dowel basket according to any of the preceding claims, **characterized in that** the trellis frame (1) has a symmetry with respect to a median longitudinal plane perpendicular to the crosspiece (32) of the weft threads (3, 3').

8. Dowel basket according to any of the preceding claims, **characterized in that** the uprights (31, 31') of the weft threads (3, 3') are inclined.
